# EUROPÄISCHE PATENTSCHRIFT

(11) **EP 3 670 905 B1**
(45) Veröffentlichungstag und Bekanntmachung des Hinweises auf die Patenterteilung: **02.12.2020**
(21) Anmeldenummer: 19205808.9
(22) Anmeldetag: 29.10.2019
(51) Int. Cl.: F04B 13/00, F04B 23/06, F04B 43/12

(54) **FÖRDEREINHEIT UND VERFAHREN ZUM DOSIEREN HOCHVISKOSER ODER UNTER UMGEBUNGSBEDINGUNGEN AUSGASENDER ODER KRITISCHER MEDIEN**
DELIVERY UNIT AND METHOD FOR METERING HIGHLY VISCOUS OR CRITICAL MEDIA UNDER AMBIENT CONDITIONS
UNITÉ DE TRANSPORTEUR ET PROCÉDÉ DE DOSAGE DES MILIEUX FORTEMENT VISQUEUX OU CRITIQUES OU DÉGAGEANT DES GAZ DANS LES CONDITIONS AMBIANTES

(30) Priorität: 20.12.2018 DE 102018133213
(43) Veröffentlichungstag der Anmeldung: 24.06.2020
(73) Patentinhaber: Lutz-Jesco GmbH, 30900 Wedemark (DE)
(72) Erfinder: Roth, Steffen, 97904 Dorfprozelten (DE); Militzer, Peter Bernard, 68800 Roderen (FR)
(74) Vertreter: Geitz Truckenmüller Lucht Christ

(56) Entgegenhaltungen:
- EP-A1- 1 184 071
- EP-A1- 1 637 735
- DE-A1- 2 651 614
- DE-A1-102010 003 218
- DE-A1-102010 019 479

## Beschreibung

Die vorliegende Erfindung betrifft eine Fördereinheit und ein Verfahren zum Dosieren hochviskoser oder unter Umgebungsbedingungen ausgasender oder kritischer Medien, umfassend eine Dosierpumpe mit einem Dosierkopf zum mengendefinierten Fördern in den Dosierkopf eingebrachten Mediums in eine Ablaufleitung der Dosierpumpe, wobei der Dosierkopf zulaufseitig mit der Ablaufleitung einer Schlauchpumpe zur Befüllung des Dosierkopfs verbunden ist, während eine Zulaufleitung der Schlauchpumpe mit einem Medienbehälter verbunden ist.

Eine derartige Fördereinheit ist bereits aus der EP 1 637 735 A1 vorbekannt. Allgemein sind derartige Fördereinheiten im Stand der Technik vielfältig bekannt. In diesem Zusammenhang bestehen beim Ansaugen mithilfe von membrangetriebenen Dosierpumpen regelmäßig Probleme mit bestimmten Medien. Dazu gehören insbesondere hochviskose Medien, Medien im Bereich des kritischen Punkts oder auch solche Medien, die aus ihrer Natur heraus zum Ausgasen neigen, also aufgrund ihrer Zusammensetzung teilweise bereits bei Umgebungsdruck den Aggregatzustand ändern. Es kann dazu kommen, dass der Dosierkopf in einem Ansaugzyklus nich komplett gefüllt wird, so dass eine undefinierte Menge dosiert wird. Dies ist bei einer Dosierpumpe natürlich nicht hinnehmbar.

Neben der Problematik der ungenauen Dosierung erhöht sich auch der Verschleiß an der Dosierpumpe durch Kavitation im Dosierkopf, was diesen sowie die hydraulischen Komponenten der Dosierpumpe auf Dauer beschädigt.

Der Stand der Technik bietet hierfür bereits einige Lösungsansätze an. So kann zunächst für einen positiven Zulauf gesorgt werden, also das Medium geodätisch oberhalb der Pumpe gelagert werden, so dass die hierdurch auf das Medium wirkende Schwerkraft die Ansaugung in den Dosierkopf zusätzlich unterstützt.

Auch kann der Dosierkopf selbst modifiziert werden und je nach Art des Mediums etwa mit einer Heizung zur Senkung der Viskosität des Mediums im Dosierkopf, einer vergrößerten Nennweite am Saugventil oder auch mit einer Entlüftungseinrichtung zum Ablassen von Gasblasen aus dem angesaugten Medium, versehen werden.

All diese Möglichkeiten reduzieren die genannten Probleme zwar, beseitigen diese aber nicht vollständig und sind mit einem großen Montageaufwand und nennenswerten Kosten verbunden.

Vor diesem Hintergrund liegt der vorliegenden Erfindung die Aufgabe zu Grunde, eine Fördereinheit vorzuschlagen, die auch bei hochviskosen oder unter Umgebungsbedingungen ausgasenden oder kritischen Medien das Auftreten von Kavitation verhindert und eine exakte Dosierung ermöglicht.

Gelöst wird diese Aufgabe durch eine Fördereinheit zum Dosieren hochviskoser oder unter Umgebungsbedingungen ausgasender oder kritischer Medien gemäß den Merkmalen des unabhängigen Anspruchs 1. Weiter wird die Aufgabe gelöst durch ein solches Verfahren gemäß den Merkmalen der nebengeordneten unabhängigen Ansprüche 5 und 8. Weitere sinnvolle Ausgestaltungen sowohl der Fördereinheit als auch des Verfahrens können den sich jeweils anschließenden abhängigen Ansprüchen entnommen werden.

Erfindungsgemäß ist es vorgesehen, eine Dosierpumpe herkömmlicher Bauart zu verwenden, welche vorzugsweise mit einer Membran betrieben wird. Wie aus dem Stand der Technik bekannt, wird der Dosierkopf einer solchen Dosierpumpe über eine Zulaufleitung mit einem Medium versorgt, wobei der Dosierkopf das Medium über die Zulaufleitung ansaugt. Jedoch ist der Zulaufleitung eine Schlauchpumpe vorangeschaltet, welche zusätzlich zu der Saugleistung der Dosierpumpe selbst das Medium in Richtung der Dosierpumpe fördert.

In einer Schlauchpumpe wird die Zulaufleitung mehr oder minder um einen Rotor herumgelegt, welcher über einander gegenüberliegende Rollen oder Gleitschuhe die Zulaufleitung abklemmt. Durch eine Drehung des Rotors wird der Inhalt der Zulaufleitung zwischen den Rollen oder Gleitschuhen in Drehrichtung weitergefördert. Eine solche Lösung erlaubt eine zuverlässige Förderung auch von hochviskosen oder unter Umgebungsbedingungen ausgasenden oder kritischen Medien und schafft es dadurch, bei entsprechender Auslegung das Medium kontinuierlich in den Dosierkopf der Dosierpumpe hineinzufördern.

Begrifflich gehen die Zulaufleitung der Schlauchpumpe und die Ablaufleitung der Schlauchpumpe ineinander über, da die Schlauchpumpe nicht zwischen zwei Leitungen, sondern um eine durchgehende Leitung herum aufgebaut ist. Bei einem direkten Anschluss an den Dosierkopf der Dosierpumpe wirkt die gleiche Leitung weiter als Zulaufleitung der Dosierpumpe. Es handelt sich jedoch aufgrund der Funktionsweise der Schlauchpumpe stets um dieselbe Leitung.

Dadurch, dass der Dosierkopf nicht mehr lediglich aus eigener Kraft das Medium ansaugen muss, sondern vielmehr das Medium stets unter dem Förderdruck der Schlauchpumpe vor dem Dosierkopf ansteht, kann die Dosierpumpe nunmehr eine gleichbleibend exakte Dosierung gewährleisten, ohne eine zusätzliche Beheizungseinrichtung oder Entlüftung vorzusehen.

Eine solche Schlauchpumpe kann der Dosierpumpe auch baueinheitlich zugeordnet sein, dergestalt, dass die Zulaufleitung bei Bedarf durch die Schlauchpumpe hindurchgelegt werden kann, wenn die eingangs genannten kritischen Medien gefördert werden sollen.

Damit das Medium stets unter ausreichendem Druck an dem Dosierkopf anliegt, kann mit einigem Vorteil die Schlauchpumpe so ausgelegt sein, dass ein von ihr erzeugter erster Fördervolumenstrom wenigstens gleich groß ist wie ein von der Dosierpumpe erzeugter zweiter Fördervolumenstrom.

Alternativ ist es auch möglich, die Schlauchpumpe und die Dosierpumpe im Wechsel zu betreiben. Dann fährt die Dosierpumpe nach einem Ausfördern des Inhalts des Dosierkopfs in eine offene Endlage, signalisiert diese Endlage, vorzugsweise über einen Lagesensor an die Schlauchpumpe, die wiederum daraufhin beginnt, den Dosierkopf zu füllen, soweit dies nicht bereits durch die Saugwirkung der Dosierpumpe selbst bereits erfolgt ist. Mithilfe eines Drucksensors kann zudem erfasst werden, wann das Medium im Dosierkopf in ausreichender Menge anliegt, so dass dann der nächste Förderzyklus der Dosierpumpe beginnen kann.

In einer Variante der Erfindung kann zwischen der Schlauchpumpe und der Dosierpumpe ein Ausgleichsgefäß vorgesehen sein, welches über die Schlauchpumpe befüllt werden kann und aus dem die Dosierpumpe durch eigene Saugwirkung herausfördert. In diesem Fall könnte die Beheizung, Entlüftung und geödätisch erhöhte Lagerung nicht auf die Dosierpumpe bzw. den Medienbehälter angewendet werden, sondern es würde ausreichen, das Ausgleichsgefäß dergestalt vorzusehen. Auch könnte wiederum die Saugwirkung der Dosierpumpe durch die Anordnung einer Überdruckpumpe in dem Ausgleichsgefäß verbessert werden.

Die vorstehend beschriebene Erfindung wird im Folgenden anhand eines Ausführungsbeispiels näher erläutert.

Es zeigen
- Figur 1: eine Fördereinheit, bestehend aus einer Dosierpumpe mit einer vorgeschalteten Schlauchpumpe in einer schematischen Darstellung, sowie
- Figur 2: eine Variante der Fördereinheit gemäß Figur 1 mit einem zwischen der Schlauchpumpe und der Dosierpumpe zwischengeschalteten Ausgleichsgefäß in einer schematischen Darstellung.

Figur 1 zeigt eine Fördereinheit 1, welche aus einer Dosierpumpe 2 und einer Schlauchpumpe 6 aufgebaut ist. Die Dosierpumpe speist sich über eine Zulaufleitung 4 aus einem Medienbehälter 10 mit einem zähflüssigen Medium 11. Um sicherzustellen, dass die Dosierpumpe 2 nicht aufgrund von Ansaugproblemen unsauber dosiert, wird ihr Dosierkopf 3 von der Schlauchpumpe 6 unterstützt, in welche die Zulaufleitung 4 der Dosierpumpe 2 eingelegt ist, wodurch diese in eine Zulaufleitung 7 der Schlauchpumpe und eine Ablaufleitung 8 der Schlauchpumpe geteilt wird. Ein freies Ende der Zulaufleitung 7 taucht in den Medienbehälter 10 ein, so dass die Schlauchpumpe 6 in an sich bekannter Art und Weise Medium 11 aus dem Medienbehälter 10 ansaugt.

Dies erfolgt über einen Rotor, um den die Zulaufleitung 7 herumgelegt ist und welcher Rollen- oder Gleitelemente aufweist, welche die Zulaufleitung zudrücken. Aufgrund der Rotation des Rotors wird ein zugedrückter Bereich der Zulaufleitung um den Rotor weitergefördert, was sich bei fortgesetzter Rotation fortwährend wiederholt. Es ist hierdurch möglich, auch viskose Medien, sowie ausgasende Medien und Medien im Bereich eines kritischen Punktes gleichmäßig zu fördern.

Auf diese Weise befüllt die Schlauchpumpe 6 den Dosierkopf 3 der Dosierpumpe 2, der wiederum aufgrund seiner zuverlässigen Befüllung in der Lage ist, gleichmäßig über eine Ablaufleitung 8 in einen nachgeschalteten Prozess 12 zu dosieren.

Zunächst kann die Schlauchpumpe 6 dabei kontinuierlich arbeiten und dafür sorgen, dass stets ein gleichbleibender Mediendruck an einer Saugseite des Dosierkopfs 3 anliegt. Hierfür ist es insbesondere erforderlich, dass ein von der Schlauchpumpe 6 erzeugter Fördervolumenstrom größer ist als ein von der Dosierpumpe 2 erzeugter Fördervolumenstrom in Richtung des Prozesses 12.

Alternativ ist es aber auch möglich, die Lage einer Membran im Dosierkopf 3 mittels eines Lagesensors elektrisch zu erfassen und dieses Signal an die Schlauchpumpe 6 zu übermitteln. Bei Erreichen einer Endlage der Membran in einem Zustand, in dem eine Dosierkammer des Dosierkopfs 3 ihre maximale Ausdehnung erreicht, wird die Schlauchpumpe 6 zugeschaltet und fördert so lange Medium in den Dosierkopf 3, bis mittels eines Drucksensors festgestellt wird, dass der Dosierkopf, mithin die Dosierkammer, vollständig gefüllt ist. Dann wird die Schlauchpumpe 6 gestoppt und die Dosierpumpe 2 fördert das in dem Dosierkopf 3 enthaltene Medium 11 über die Ablaufleitung 5 in den Prozess 12. Danach fährt die Membran wieder in die Endlage und der Vorgang wiederholt sich erneut.

Figur 2 zeigt eine Variante der soeben beschriebenen Ausgestaltung der Fördereinheit, bei der die Schlauchpumpe 6 nicht direkt in den Dosierkopf 3, sondern vielmehr in ein Ausgleichsgefäß 9 fördert, welches geodätisch oberhalb des Dosierkopfs 3 gelagert ist. Während die Schlauchpumpe 6 einen gleichmäßigen Zustrom in das Ausgleichsgefäß 9 ermöglicht, erfolgt aus dem Ausgleichsgefäß heraus ein positiver Zustrom in den Dosierkopf 3 hinein, was durch eine Überdruckpumpe in dem Ausgleichsgefäß 9 noch unterstützt werden kann. Um die Viskosität des Mediums 11 zu senken, kann dem Ausgleichsgefäß 9 ferner noch eine Heizung zugeordnet sein, mit der das Medium 11 erwärmt wird, so dass es mit geringerer Viskosität in die Dosiermpumpe 2 gefördert werden kann.

Vorstehend beschrieben ist somit eine Fördereinheit, bei welcher der Dosierkopf einer Dosierpumpe mithilfe einer vorgeschalteten Schlauchpumpe befüllt wird und die dadurch auch bei hochviskosen oder unter Umgebungsbedingungen ausgasenden oder kritischen Medien das Auftreten von Kavitation verhindert und eine exakte Dosierung ermöglicht.

### BEZUGSZEICHENLISTE

- 1: Fördereinheit
- 2: Dosierpumpe
- 3: Dosierkopf
- 4: Zulaufleitung
- 5: Ablaufleitung
- 6: Schlauchpumpe
- 7: Zulaufleitung
- 8: Ablaufleitung
- 9: Ausgleichsgefäß
- 10: Medienbehälter
- 11: Medium
- 12: Prozess

## Patentansprüche

1. Fördereinheit zum Dosieren hochviskoser oder unter Umgebungsbedingungen ausgasender oder kritischer Medien (11), umfassend eine Dosierpumpe (2) mit einem Dosierkopf (3) zum mengendefinierten Fördern in den Dosierkopf (3) eingebrachten Mediums (11) in eine Ablaufleitung (5) der Dosierpumpe (2), wobei
der Dosierkopf (3) zulaufseitig mit der Ablaufleitung (8) einer Schlauchpumpe (6) zur Befüllung des Dosierkopfs (3) verbunden ist, während eine Zulaufleitung (7) der Schlauchpumpe (6) mit einem Medienbehälter (10) verbunden ist, **dadurch gekennzeichnet, dass** die Schlauchpumpe (6) derart ausgelegt ist, dass ein von ihr erzeugter erster Fördervolumenstrom wenigstens gleich groß ist wie ein von der Dosierpumpe (2) erzeugter zweiter Fördervolumenstrom.

2. Fördereinheit gemäß Anspruch 1, **dadurch gekennzeichnet, dass** der Dosierpumpe (2) wenigstens einen Lagesensor zur Detektion der Endlagen einer Membran im Dosierkopf (3) zugeordnet sind und die Schlauchpumpe (6) mit diesem Lagesensor datenverbunden ist.

3. Fördereinheit zum Dosieren hochviskoser oder unter Umgebungsbedingungen ausgasender oder kritischer Medien (11), umfassend eine Dosierpumpe (2) mit einem Dosierkopf (3) zum mengendefinierten Fördern in den Dosierkopf (3) eingebrachten Mediums (11) in eine Ablaufleitung (5) der Dosierpumpe (2), wobei der Dosierkopf (3) zulaufseitig mit der Ablaufleitung (8) einer Schlauchpumpe (6) zur Befüllung des Dosierkopfs (3) verbunden ist, während eine Zulaufleitung (7) der Schlauchpumpe (6) mit einem Medienbehälter (10) verbunden ist, **dadurch gekennzeichnet, dass** die Ablaufleitung (8) der Schlauchpumpe (6) ein Ausgleichsgefäß (9) aufweist, welches vorzugsweise geodätisch oberhalb des Dosierkopfs (3) der Dosierpumpe (2) gelagert ist.

4. Fördereinheit gemäß Anspruch 3, **dadurch gekennzeichnet, dass** dem Ausgleichsgefäß (9) eine Heizung, eine Überdruckpumpe und/oder ein Entlüftungsventil zugeordnet ist.

5. Verfahren zum Dosieren hochviskoser oder unter Umgebungsbedingungen ausgasender oder kritischer Medien (11) mittels einer Dosierpumpe (2), welche einen Dosierkopf (3) aufweist, aus dem das Medium (11) in eine Ablaufleitung (5) der Dosierpumpe (2) ausgefördert wird, wobei der Dosierkopf (3) mithilfe einer Schlauchpumpe (6) mit Medium (11) befüllt wird, welche eine mit einem Medienbehälter (10) verbundene Zulaufleitung (7) aufweist und deren Ablaufleitung (8) zulaufseitig mit dem Dosierkopf (3) verbunden ist, **dadurch gekennzeichnet, dass** eine Befüllung des Dosierkopfs (3) fortlaufend stattfindet, wobei ein von der Schlauchpumpe (6) erzeugter erster Fördervolumenstrom wenigstens gleich groß ist wie ein von der Dosierpumpe (2) erzeugter zweiter Fördervolumenstrom.

6. Verfahren gemäß Anspruch 5, **dadurch gekennzeichnet, dass** die Dosierpumpe (2) nach einem Förderzyklus in eine Endlage fährt, wodurch wenigstens ein dem Dosierkopf (3) zugeordneter Lagesensor zur Detektion der Endlage das Erreichen der Endlage an die Schlauchpumpe (6) signalisiert, daraufhin die Schlauchpumpe (6) den Dosierkopf (3) der Dosierpumpe (2) befüllt, welcher nach Abschluss seiner Befüllung das eingebrachte Medium (11) in einem neuen Förderzyklus in die Ablaufleitung (5) der Dosierpumpe (2) ausfördert.

7. Verfahren gemäß Anspruch 6, **dadurch gekennzeichnet, dass** der Abschluss der Befüllung des Dosierkopfs (3) entweder in der Schlauchpumpe (6) oder im Dosierkopf (3) selbst, vorzugsweise mithilfe eines Drucksensors, detektiert wird und die Detektion des Abschlusses der Befüllung das Ausfördern durch den Dosierkopf (3), sowie einen Stopp der Schlauchpumpe (6) auslöst.

8. Verfahren zum Dosieren hochviskoser oder unter Umgebungsbedingungen ausgasender oder kritischer Medien (11) mittels einer Dosierpumpe (2), welche einen Dosierkopf (3) aufweist, aus dem das Medium (11) in eine Ablaufleitung (5) der Dosierpumpe (2) ausgefördert wird,
**dadurch gekennzeichnet, dass** der Dosierkopf (2) mit einem Ausgleichsgefäß (9) verbunden ist, welches mithilfe einer Schlauchpumpe (6) mit Medium (11) aus einem Medienbehälter (10) befüllt wird.

9. Verfahren gemäß Anspruch 8, **dadurch gekennzeichnet, dass** das Ausgleichsgefäß (9) geodätisch oberhalb des Dosierkopfes (3) der Dosierpumpe (2) gelagert ist.

10. Verfahren gemäß einem der Ansprüche 8 oder 9, **dadurch gekennzeichnet, dass** dem Ausgleichsgefäß (9) eine Heizung, eine Überdruckpumpe und/oder ein Entlüftungsventil zugeordnet ist.

## Claims

1. Delivery unit for metering media (11) which are highly viscous, which outgas under ambient conditions or which are critical, comprising a metering pump (2) that has a metering head (3) for quantity-defined delivery of medium (11), which is introduced into the metering head (3), into a discharge line (5) of the metering pump (2), the metering head (3) being connected, on the supply side, to the discharge line (8) of a peristaltic pump (6) for filling the metering head (3), while a supply line (7) of the peristaltic pump (6) is connected to a media container (10), **characterized in that** the peristaltic pump (6) is designed such that a first delivery volumetric flow rate generated thereby is at least as large as a second delivery volumetric flow rate generated by the metering pump (2).

2. Delivery unit according to claim 1, **characterized in that** the metering pump (2) is assigned at least one position sensor for detecting the end positions of a diaphragm in the metering head (3) and the peristaltic pump (6) is data-connected to this position sensor.

3. Delivery unit for metering media (11) which are highly viscous, which outgas under ambient conditions or which are critical, comprising a metering pump (2) that has a metering head (3) for quantity-defined delivery of medium (11), which is introduced into the metering head (3), into a discharge line (5) of the metering pump (2), the metering head (3) being connected, on the supply side, to the discharge line (8) of a peristaltic pump (6) for filling the metering head (3), while a supply line (7) of the peristaltic pump (6) is connected to a media container (10), **characterized in that** the discharge line (8) of the peristaltic pump (6) has an equalization vessel (9) which is preferably mounted geodetically above the metering head (3) of the metering pump (2).

4. Delivery unit according to claim 3, **characterized in that** the equalization vessel (9) is assigned a heater, a booster pump and/or an air relief valve.

5. Method for metering media (11) which are highly viscous, which outgas under ambient conditions or which are critical, by means of a metering pump (2) which has a metering head (3) from which the medium (11) is dispensed into a discharge line (5) of the metering pump (2), the metering head (3) being filled with medium (11) with the aid of a peristaltic pump (6), which pump has a supply line (7) connected to a media container (10), the discharge line (8) of which pump is connected, on the supply side, to the metering head (3), **characterized in that** the metering head (3) is continuously filled, a first delivery volumetric flow rate generated by the peristaltic pump (6) being at least as large as a second delivery volumetric flow rate generated by the metering pump (2).

6. Method according to claim 5, **characterized in that** the metering pump (2) moves into an end position after a delivery cycle, as a result of which at least one position sensor assigned to the metering head (3) for detecting the end position signals to the peristaltic pump (6) that the end position has been reached, whereupon the peristaltic pump (6) fills the metering head (3) of the metering pump (2), and said head, after the filling thereof is complete, dispenses the introduced medium (11) into the discharge line (5) of the metering pump (2) in a new delivery cycle.

7. Method according to claim 6, **characterized in that** completion of the filling of the metering head (3) is detected either in the peristaltic pump (6) or in the metering head (3) itself, preferably with the aid of a pressure sensor, and detection of completion of the filling triggers dispensing via the metering head (3) and stopping of the peristaltic pump (6).

8. Method for metering media (11) which are highly viscous, which outgas under ambient conditions or which are critical, by means of a metering pump (2) which has a metering head (3) from which the medium (11) is dispensed into a discharge line (5) of the metering pump (2), **characterized in that** the metering head (2) is connected to an equalization vessel (9), which is filled with medium (11) from a media container (10) with the aid of a peristaltic pump (6).

9. Method according to claim 8, **characterized in that** the equalization vessel (9) is mounted geodetically above the metering head (3) of the metering pump (2).

10. Method according to either claim 8 or claim 9, **characterized in that** the equalization vessel (9) is assigned a heater, a booster pump and/or an air relief valve.

## Revendications

1. Unité de refoulement permettant le dosage de milieux (11) hautement visqueux ou critiques ou dégageant des gaz dans des conditions ambiantes, comprenant une pompe de dosage (2) comportant une tête de dosage (3) permettant le refoulement, défini en quantité, d'un milieu (11) introduit dans la tête de dosage (3) dans une conduite de sortie (5) de la pompe de dosage (2),
la tête de dosage (3) étant reliée côté entrée à la conduite de sortie (8) d'une pompe à tuyau (6) permettant de remplir la tête de dosage (3), tandis qu'une conduite d'entrée (7) de la pompe à tuyau (6) est reliée à un réservoir de milieu (10), **caractérisée en ce que** la pompe à tuyau (6) est conçue de telle sorte qu'un premier débit volumique de refoulement généré par celle-ci est au moins aussi élevé qu'un second débit volumique de refoulement généré par la pompe de dosage (2).

2. Unité de refoulement selon la revendication 1, **caractérisée en ce qu'**au moins un capteur de position permettant de détecter les positions finales d'une membrane dans la tête de dosage (3) est associé à la pompe de dosage (2) et **en ce que** la pompe à tuyau (6) est en liaison de communication de données avec ledit capteur de position.

3. Unité de refoulement permettant le dosage de milieux (11) hautement visqueux ou critiques ou dégageant des gaz dans des conditions ambiantes, comprenant une pompe de dosage (2) comportant une tête de dosage (3) permettant le refoulement, défini en quantité, d'un milieu (11) introduit dans la tête de dosage (3) dans une conduite de sortie (5) de la pompe de dosage (2), la tête de dosage (3) étant reliée côté entrée à la conduite de sortie (8) d'une pompe à tuyau (6) permettant de remplir la tête de dosage (3), tandis qu'une conduite d'entrée (7) de la pompe à tuyau (6) est reliée à un réservoir de milieu (10), **caractérisée en ce que** la conduite de sortie (8) de la pompe à tuyau (6) présente un récipient de compensation (9) qui est de préférence positionné géodésiquement au-dessus de la tête de dosage (3) de la pompe de dosage (2).

4. Unité de refoulement selon la revendication 3, **caractérisée en ce qu'**un réchauffeur, une pompe de surpression et/ou une soupape d'aération sont associés au récipient de compensation (9).

5. Procédé de dosage de milieux (11) hautement visqueux ou critiques ou dégageant des gaz dans des conditions ambiantes au moyen d'une pompe de dosage (2) présentant une tête de dosage (3) à partir de laquelle le milieu (11) est évacué dans une conduite de sortie (5) de la pompe de dosage (2), la tête de dosage (3) étant remplie de milieu (11) à l'aide d'une pompe à tuyau (6), laquelle pompe à tuyau présente une conduite d'entrée (7) reliée à un réservoir de milieu (10), et sa conduite de sortie (8) étant reliée côté entrée à la tête de dosage (3), **caractérisé en ce que** la tête de dosage (3) est remplie en continu, un premier débit volumique de refoulement généré par la pompe à tuyau (6) étant au moins aussi élevé qu'un second débit volumique de refoulement généré par la pompe de dosage (2).

6. Procédé selon la revendication 5, **caractérisé en ce que** la pompe de dosage (2) adopte une position finale après un cycle de refoulement, moyennant quoi au moins un capteur de position associé à la tête de dosage (3) et permettant la détection de la position finale signale à la pompe à tuyau (6) que la position finale a été atteinte, la pompe à tuyau (6) remplissant ensuite la tête de dosage (3) de la pompe de dosage (2), laquelle tête de dosage, après l'achèvement de son remplissage, évacue le milieu introduit (11) dans un nouveau cycle de refoulement dans la conduite de sortie (5) de la pompe de dosage (2).

7. Procédé selon la revendication 6, **caractérisé en ce que** l'achèvement du remplissage de la tête de dosage (3) est détecté soit dans la pompe à tuyau (6), soit dans la tête de dosage (3) elle-même, de préférence à l'aide d'un capteur de pression, et **en ce que** la détection de l'achèvement du remplissage provoque l'évacuation par la tête de dosage (3) ainsi qu'un arrêt de la pompe à tuyau (6).

8. Procédé de dosage de milieux (11) hautement visqueux ou critiques ou dégageant des gaz dans des conditions ambiantes au moyen d'une pompe de dosage (2) présentant une tête de dosage (3) à partir de laquelle le milieu (11) est évacué dans une conduite de sortie (5) de la pompe de dosage (2),
**caractérisé en ce que** la tête de dosage (2) est reliée à un récipient de compensation (9) qui est rempli de milieu (11) à partir d'un réservoir de milieu (10) à l'aide d'une pompe à tuyau (6).

9. Procédé selon la revendication 8, **caractérisé en ce que** le récipient de compensation (9) est positionné géodésiquement au-dessus de la tête de dosage (3) de la pompe de dosage (2).

10. Procédé selon l'une des revendications 8 ou 9, **caractérisé en ce qu'**un réchauffeur, une pompe de surpression et/ou une soupape d'aération sont associés au récipient de compensation (9).
